# EUROPÄISCHE PATENTSCHRIFT

(11) **EP 1 949 502 B1**
(45) Veröffentlichungstag und Bekanntmachung des Hinweises auf die Patenterteilung: **12.05.2010**
(21) Anmeldenummer: 06805941.9
(22) Anmeldetag: 29.09.2006
(51) Int. Cl.: H01R 4/48, H01R 9/24

(54) **ELEKTRISCHE KLEMME FÜR LEITERPLATTEN**
ELECTRIC TERMINAL FOR PRINTED CIRCUIT BOARDS
BORNE ELECTRIQUE POUR CARTES DE CIRCUITS IMPRIMES

(30) Priorität: 14.10.2005 DE 102005049798
(43) Veröffentlichungstag der Anmeldung: 30.07.2008
(73) Patentinhaber: Phoenix Contact GmbH & Co. KG, 32825 Blomberg (DE)
(72) Erfinder: SCHÄFER, Sebastian, 32760 Detmold (DE); BECKMANN, Ralf, 32758 Detmold (DE)
(74) Vertreter: Patentanwälte Thielking & Elbertzhagen
(86) Internationale Anmeldenummer: PCT/EP2006/009455
(87) Internationale Veröffentlichungsnummer: WO 2007/042157

(56) Entgegenhaltungen:
- EP-A2- 0 899 818
- US-A- 5 954 535

## Beschreibung

### Technisches Gebiet

Die vorliegenden Erfindung bezieht sich allgemein auf das Gebiet grundlegender elektrisch leitender baulicher Vereinigungen. Bauliche Vereinigungen einer Vielzahl von gegenseitigen isolierten Verbindungselementen, besonders ausgebildet für gedruckte Schaltungen, wobei die bauliche Vereinigung ein Bauteil einer elektrischen Verbindung zwischen zwei oder mehreren leitenden Gliedern mit direktem Kontakt unter Verwendung einer Feder darstellt. Eine solche Verbindung, insbesondere aus dem Bereich der Klemmen, stellt die elektrische Anschlussklemme dar. Die Anschlussklemme dient als Bindeglied in der Leiterplattenanschlusstechnik zur zuverlässigen Versorgung der industriellen Elektronik und wirtschaftlichen Einzelverdrahtung auf gedruckten Schaltungen und wird beispielsweise als Steckverbinder bezeichnet.

### Hintergrund im Stand der Technik

Steckverbinder gibt es, wie aus dem Stand der Technik bekannt, daher in vielen Bauausführungen, wie beispielsweise in einpoliger oder mehrpoliger Ausführung, in anreihbare oder in Blockbauweise angeordnete Isolierstoffgehäuse, wobei das Isolierstoffgehäuse mindestens einen Kontakteinsatz, geformt aus flachem Bandmaterial, an dessen mindestens einem Ende ein Federkraftelement in Gestalt einer Schenkelfeder angeordnet ist, aufweist. Des weiteren ist der Steckverbinder mit mindestens einem Buchsenkontakt zum Aufstecken der Anschlussklemme auf einen Stiftkontakt einer Leiterplatte oder einem elektrischen Gerät, ausgestattet. Der Steckverbinder dient daher wenigstens einem elektrischen Leiter zur elektrischen Kontaktierung und Befestigung an einer Leiterbahn auf einer Leiterplatte. In der Regel bestehen solche Steckverbinder aus einem Isolierstoffgehäuse, das bevorzugt so ausgebildet ist, dass die einpoligen Einzelklemmen aneinander anreihbar sind, sodass mehrpolige Buchsenleisten ausgebildet werden können. Oder das Isolierstoffgehäuse ist in Blockbauweise zweiteilig, ausgebildet, sodass die Kontakteinsätze in das erste Gehäuse eingerührt und anschließend mit der zweiten Gehäusehälfte durch bekannte Schnappverschlüsse verschlossen werden können.

Steckverbinder dieser Art sind ein Massenprodukt. Daraus resultiert die Forderung, dass das Anschließen der elektrischen Leiter und auch das Lösen der elektrischen Leiter schnell und problemlos möglich ist. Das gilt insbesondere dann, wenn die anzuschließenden elektrischen Leiter, im Regelfall sind dies pro Einzelklemme ein ankommender und ein abgehender elektrischer Leiter, in einem Anwendungsfall aus der einen und in einem anderen Anwendungsfall aus einer anderen Richtung der Klemme zugeführt werden. Daher verfügt der Steckverbinder zum Öffnen der Klemmstelle über ein Betätigungsteil, in Form eines Drückerelementes, das in Art eines axial beweglichen Stößels im Gehäuse geführt ist, welches mindestens einen Durchlasskanal für die Durchführung eines elektrischen Leiters aufweist. Das Betätigungsteil wirkt wie ein Keil, welcher sich zwischen den Klemmschenkel und das Widerlager bzw. Stromschiene schiebt, um den Klemmschenkel von den Widerlagern, bzw. von dem eingeklemmten Leiter abzuheben.

Solche Steckverbinder sind aus dem Stand der Technik hinreichend bekannt und können beispielsweise dem Produktkatalog "Leiterplattenanschluss COMBICON 2005 " TNR 5169412/ 31.12.2004-00 der Firma Phoenix Contact GmbH & Co KG entnommen werden. Der Nachteil dieser Verbindungstechnik besteht beim Lösen der elektrischen Leiter darin, dass pro elektrischem Leiter ein Betätigungsteil benötigt wird und dass die Betätigungsvorrichtung des Betätigungsteiles nur parallel zur Einführrichtung der elektrischen Leiter bedienbar ist. Würde eine solche Anschlussklemme auf in der Leiterplatte abgewinkelte Stiftkontakte gesteckt, würden bei Betätigung des Betätigungsteils die Stiftkontakte verbogen, weil die zur Betätigung des Betätigungsteils notwendige Kraft zum Lösen der Anpresskräfte der Klemmschenkel von dem elektrischen Leiter jetzt nicht mehr parallel, sondern senkrecht zu den Stiftkontakten steht.

Aus der DE 198 38 008, welche als nächstkommender Stand der Technik betrachtet wird, ist eine elektrische Anschlussklemme der eingangs genannten Art bekannt. Es handelt sich um eine Printklemme zum Anschluss an Leiterplatten, die bereits das Prinzip Klemmsystem, bestehend aus einem Betätigungsteil und einem Federkraftelement beinhaltet. Die Klemmkraft für den elektrischen Leiter wird hierbei aus den in den Federkasten hineingebogenen elastischen Klemmschenkeln erzeugt. Das Betätigungsteil in Gestalt eines translatorischen Drückers, wobei das Betätigungsteil einstückig ausgeführt ist und zur Aufnahme mehrerer elektrischer Leiter dient, wirkt, gleichzeitig zum Öffnen der Klemmstellen wie ein Keil, welcher sich zwischen den Klemmschenkel und das Widerlager schiebt, um den Klemmschenkel von den Widerlagern, bzw. von dem eingeklemmten elektrischen Leiter abzuheben. Diese bekannte Anordnung ist zwar für zwei Klemmstellen vorgesehen, aber der Nachteil besteht auch hier darin, dass die Betätigungseinrichtung des Betätigungsteiles ebenfalls nur parallel in Einführrichtung der elektrischen Leiter bedienbar ist.

Die Druckschrift US 5,954,535 A zeigt einen Verbinder für eine Fluoreszenzlampe. Die Pinne der Fluoreszenzlampe werden mittels einer Haltefeder gehalten und können mittels eines Betätigungsmittels, welches innerhalb eines Gehäuseteils des Verbinders angeordnet ist, gelöst werden. Zum Lösen wird das Betätigungsmittel axial verschoben.

Weitere Klemmen mit Betätigungsteil sind aus dem Stand der Technik, wie beispielsweise der DE 36 21 369 A1, der WO 01/47067 A1 und der DE 102 44 480 A1 bekannt. Auf den Sachgehalt der Offenbarungen soll hier nicht näher eingegangen werden. Nachteil aller Ausführungsformen aber ist, dass die auszuübende Kraft auf den Drücker nur in einer Richtung erfolgen kann. Aus der Figur der DE 102 44 480 ist die nachteilige Betätigungsrichtung eines translatorischen Drückers, der senkrecht zu den Steckkontakten angeordnet ist, ersichtlich.

Der Erfindung liegt daher die Aufgabe zugrunde, eine Anschlussklemme in Federtechnik der eingangs genannten Art zu schaffen, welche die vorgenannten Nachteile der bekannten Anordnungen vermeidet und eine technische Lösung anzugeben, die es ermöglicht, eine kostengünstigere, mit einfacher Funktionsgeometrie ausgestatteten und universell verwendbarem Steckverbinder für Leiterplattenanschlüsse herzustellen.

Erfindungsgemäß wird dieses Problem durch die kennzeichnenden Merkmale des Patentanspruchs 1 gelöst. Vorteilhafte Ausgestaltungen und Weiterbildungen der Erfindung ergeben sich aus den nachstehenden Unteransprüchen und den nachfolgenden Beschreibungen

### Beschreibung der Erfindung

Um eine mit diesen Merkmalen der vorliegenden Erfindung ausgestattete Anschlussklemme für schnelle, sichere und universelle Leiterplattenanschlüsse auf Leiterplatten zu schaffen, wird erfindungsgemäß vorgeschlagen, einen Steckverbinder herzustellen, der einerseits den elektrischen Kontakt sicherstellt und andererseits eine schnelle lösbare Verbindung der elektrischen Leiter nach dem plug'n play- Verfahren ermöglicht, ohne die Stiftkontakte der Leiterplatte durch die Betätigung des Betätigungsteils zu überlasten.

Die universelle Verwendbarkeit des Steckverbinders bezieht sich sowohl auf die vertikale als auch auf die und parallele Steckrichtung des Steckverbinders zur Leiterplatte. Aufgrund der steckbaren Kombinationsvielfalt besteht auch die Möglichkeit, den Steckverbinder um 180 Grad um die Leitereinführachse zu drehen und auf eine Leiterplatte bzw. Grundleiste aufzustecken. In allen Steckpositionen der Anschlussklemme soll die Möglichkeit bestehen den / die elektrischen Leiter einfach und schnell zu lösen, ohne die Stiftkontakte der Leiterplatte durch das Aufbringen der Kräfte zum Lösen der Klemmverbindung zusätzlich zu belasten oder zu beschädigen, bzw. zu verbiegen.

Es ist daher eine Anschlussklemme zu entwickeln, bei der die Betätigungskraft des Werkzeuges, je nachdem wie die Anschlussklemme auf die Leiterplatte aufgesteckt ist, immer senkrecht zur Leiterplatte wirkt.

Eine weitere Forderung besteht darin, dass pro Buchsenkontakt (also pro Pol), der zum Aufstecken der Anschlussklemme auf einen Stiftkontakt einer Leiterplatte benötigt wird, zwei Klemmstellen für den Anschluss elektrischer Leiter zur Verfügung steht.

Der Schnellanschluss in der Verbindungstechnik erfolgt durch zwei Schenkelfedern, die für hohe Klemmsicherheit sorgen und die erfindungsgemäß spiegelsymmetrisch an einem Strombalken, gegenüberliegend und beabstandet, angebracht sind. Der Vorteil der Schenkelfedertechnik liegt im schnellen Anschluss der elektrischen Leiter ohne spezielles Werkzeug. Der Massivleiter oder ein feindrähtiger Leiter mit Aderendhülse wird einfach in die Klemmstelle eingeführt und von der Schenkelfeder gegen die Stromschiene gepresst und kontaktiert dort entsprechend "plug'n play" selbständig.

Da in der Verbindungstechnik nicht nur steigender Komfort bei der Montage und immer kürzeren Verdrahtungszeiten eine wichtig Rolle zukommt, sondern auch dem schnellen und sicheren Lösen der Verbindung von elektrischen Leitern aus der Klemmstelle, wird erfindungsgemäß vorgeschlagen, ein Betätigungsteil zu entwickeln, dass zur axialen Verschiebung im Isolierstoffgehäuse mit einem Werkzeug an mehreren vorgesehenen Stellen zugänglich und bedienbar ist. Die Zugänglichkeit wird dadurch erreicht, dass das Isolierstoffgehäuse dazu mehrere geeignete Öffnungen enthält. Die Öffnungen sind derart gestaltet, dass diese zum Durchgriff für ein Werkzeug geeignet sind. Vorteilhafterweise wird als Werkzeug ein Schraubendreher verwendet. Eine der Öffnungen im Isolierstoffgehäuse, die im Folgenden Betätigungsteilöffnung genannt wird, soll durch das Betätigungsteil selbst verschlossen werden. Die Öffnung befindet sich in der Frontfläche des Isolierstoffgehäuses, die der zugewandten Seite des Bedieners entspricht und soll durch das am Betätigungsteil angeordnete obere Drückerteil verschlossen werden.

Die um Durchgriff für ein Werkzeug verwendeten Öffnungen werden im Folgenden Durchgriffsöffnungen genannt.

Diese Aufgaben werden erfindungsgemäß dadurch gelöst, dass das Betätigungsteil aus einem Spritzgießteil produziert wird und im wesentlichen eine Funktionsgeometrie aufweist, die durch eine Vielzahl von schiefen Ebenen geprägt wird.

Zwei aus der Vielzahl der schiefen Ebenen sind seitlich am oberen Drückerteil des Betätigungsteiles angeordnet, um die symmetrisch am Strombalken angebrachten Klemmschenkel der Schenkelfedern gleichzeitig zu öffnen.

Zum gleichzeitigen Öffnen der Klemmschenkel ist es erforderlich, dass Betätigungsteil mit einem Werkzeug zu betätigen. Zum Ansetzen des Werkzeuges weist das obere Drückerteil des Betätigungsteils eine Nut auf, die mittig zwischen zwei symmetrisch angeordneten Durchlasskanälen liegt.

Diese Betätigungsrichtung am oberen Drückerteil des Betätigungsteiles wird gewählt, wenn die angeschlossenen oder einzuführenden elektrischen Leiter vertikal zur Oberfläche der Leiterplatte verlaufen, damit die mit Hilfe des Werkzeuges aufzubringende Betätigungskraft am Betätigungsteil ebenfalls vertikal zur Oberfläche der Leiterplatte wirkt. Die Bedienung der Betätigungsrichtung am Betätigungsteil wird gewählt, wenn die Stiftkontakte senkrecht aus der Leiterplatte, zum Anschluss des Steckverbinders, herausführen.

Stehen die Stiftkontakte nicht senkrecht, sondern in 90 Grad abgewinkelter Form aus der Oberfläche der Leiterplatte hervor und wird eine Anschlussklemme aufgesteckt, verlaufen die angeschlossenen oder einzuführenden elektrischen Leiter hingegen horizontal zur Oberfläche der Leiterplatte.

Für das anzusetzende Werkzeug wird zur Vermeidung, dass sich die Stiftkontakte beim Vorrang des Öffnens der Klemmschenkel verbiegen, eine Betätigungsrichtung am Betätigungsteil ausgewählt, dass der Schraubendreher mit seiner Klinge wieder vertikal zur Oberfläche der Leiterplatte zeigt und somit die Betätigungskraft nicht horizontal, wie der Anschluss der Anschlussklemme, sondern vertikal zur Oberfläche der Leiterplatte wirkt.

Hierzu ist es vorteilhaft, zur axialen Verschiebung des Betätigungsteils, welches zum Öffnen der Schenkelfedern notwendig ist, eine der seitlichen Öffnungen im Isolierstoffgehäuse als Durchgriffsöffnung zu benutzen, in die der Schraubendreher mit seiner Klinge eingesteckt werden kann.

Hinter der jeweiligen trichterförmigen Öffnung der Durchgriffsöffnung befindet sich auf dem Betätigungsteil ein schräger Steg, der aus einer ansteigenden schiefen Ebene gebildet wird und die im Scheitelpunkt durch einen Radius miteinander verbunden sind. Zusammen bilden die beiden schiefen Ebenen das untere Drückerteil. Unter schiefer Ebene versteht man eine Ebene, die gegen die Horizontale geneigt ist. Wird die Klinge des Schraubendrehers in den Öffnungstrichter eingeführt, so gleitet die Schraubendreherklinge einerseits an der Stromschiene bzw. dem Kontakteinsatz und andererseits an der dem Kontakteinsatz gegenüber liegenden schiefen Ebene entlang. Der Kontakteinsatz bildet dabei den festen Anschlag für den Schraubendreher, wohingegen der am Betätigungsteil angeordnete schräge Steg das Betätigungsteil axial im Innern des Isolierstoffgehäuses verschiebt. Die Kraft, die durch den Schraubendreher in Richtung der schiefen Ebene ausgeübt wird, hat bei der Bewegung des Schraubendrehers gemäss der physikalischen Gesetze zwei Wirkungen. Zum einen drückt die Kraft den Schraubendreher auf die Unterlage, d.h. hier auf die schiefe Ebene, und zum anderen ist die Kraft die Ursache für die Bewegung des Betätigungsteils. Im Angriffspunkt des Schraubendrehers an der schiefen Ebene entstehen resultierende Kräfte in verschiedenen Richtungen, d.h. die schiefe Ebene wirkt einerseits als Kraftwandler und dient andererseits der Änderung der Kraftrichtung. Die Umlenkung der Kraftrichtung erfolgt erfindungsgemäß im Steckverbinder durch den Einsatz der schiefen Ebene am Betätigungsteil. Das seitliche Einschieben eines Werkzeuges, senkrecht zur Leitereinführungsrichtung, zur Betätigung des Betätigungsteils hat also die Wirkung aufgrund der schiefen Ebene, dass sich das Betätigungsteil axial in Richtung der Leitereinführungsachse verschiebt.

Die Verschiebung des Betätigungsteiles parallel in Richtung der Stiftkontakte hat zur Folge, dass die beiden, am oberen Drückerteil angeordneten schiefen Ebenen, gegen die Klemmschenkel gezogen werden. Das obere Drückerteil wirkt dabei als Keil, weil das obere Drückerteil einteilig ausgeführt ist und die beiden schiefen Ebenen symmetrisch gegenüber liegend am Drückerteil angeordnet sind und daher gleichzeitig die Klemmschenkel der Schenkelfedern von den elektrischen Leitern zum Öffnen abheben. Der Keil, gebildet aus den beiden schiefen Ebenen, besteht aus zwei mit der Basis zusammen geneigten Ebenen. Die von den Flanken des Keils ausgeübten seitlichen Kräfte stehen senkrecht auf den Flanken, wobei die Flankenkraft des Keils auf den Klemmschenkel der Schenkelfeder einwirkt. D.h., die Kraft der durch den Schraubendreher an der unteren schiefen Ebene erzeugt wird, wird einerseits in die Bewegung des Betätigungsteils, und andererseits durch die schiefen Ebenen am Keil auf die Schenkelfedern umgelenkt. Die Besonderheit der erfindungsgemäßen Kombination von verschiedenen schiefen Ebenen am Betätigungsteil hierbei ist, dass die Kraft zum Öffnen der Klemmschenkel nicht, wie bei vergleichbaren Klemmsystemen zur Leitereinführrichtung ( siehe beispielsweise WO 01/ 470679), sondern parallel zu dieser an den Klemmschenkeln angreift.

Durch die Spiegelsymmetrie des Systems ist es möglich, den Schraubendreher aus zwei Richtungen in das Isolierstoffgehäuse einzuführen. Des weiteren kann die Kraft, mit der das Betätigungsteil im Innern des Isolierstoffgehäuses verschoben wird und somit die Klemmschenkel der Schenkelfedern öffnet, auch parallel , wie eingangs erläutert, zur Leitereinführrichtung eingreifen. Eine Betätigung des Klemmsystems in der erfindungsgemäßen Anschlussklemme ist daher aus drei Richtungen möglich. Ist die Anschlussklemme in horizontaler oder vertikaler Steckrichtung an die Leiterplatte gesteckt, kann das Werkzeug zur Betätigung des Klemmsystems trotzdem immer senkrecht zur Oberfläche der Leiterplatte in Eingriff gebracht werden.

Ein Ausführungsbeispiel der Erfindung ist in den Zeichnungen rein schematisch dargestellt und wird nachfolgend näher beschrieben. Es zeigt
- Figur 1: eine perspektivische Darstellung einer elektrischen Klemme im Schnitt, mit Leiterplatte und
- Figur 2: das Betätigungsteil des Klemmsystems, sowie
- Figur 3: eine perspektivische Darstellung einer Anschlussklemme mit geöffneten Klemmschenkel.

In Fig. 1 ist eine Anschlussklemme 1 in Blockbauweise dargestellt, die auch als Federkraftklemme, bzw. Steckverbinder 2 mit Federkraftelementen 7 bezeichnet werden kann. Die Anschlussklemme 1 ist in der Breite für den Anschluss von zwei elektrischen Leitern 13, wie aus der Fig.2 ersichtlich, ausgeführt. In der Länge variiert die Anzahl der anschließbaren elektrischen Leiter 13 je nach Bedarf, beispielsweise als Steckverbinderblock oder in anreibarer Ausführung. In der Darstellung der Fig. 1 sind beispielsweise acht angeschlossene Leiter 13 aufgezeigt.
Die Anschlussklemme 1 hat ein Isolierstoffgehäuse 4, bestehend aus zwei Gehäusehälften, welches zwei Kontakteinsätze 5, bestehend aus Bandmaterial 6 mit je einem Federkraftelement 7, bestehend aus einer Schenkelfeder 8, einem Buchsenkontakt 9 und einem Betätigungsteil 1 aufnimmt, wobei das Betätigungsteil 11 die Betätigungsteilöffnung in der Frontfläche 19 des Isolierstoffgehäuses 4 mit seinem Drückerteil 20 verschließt. Entsprechend besitzt das im Querschnitt im wesentlichen rechteckförmige Drückerteil 20 zwei Durchlasskanäle 12 für die elektrischen Leiter 13 und eine zwischen den Durchlasskanälen 12 angeordnete Nut 21 (weitere Ausführungen siehe hierzu in Fig.2), die mit einem Werkzeug 18 beaufschlagt werden kann, um das Betätigungsteil 11 in Richtung der im Innern des Isolierstoffgehäuses 4 angeordneten Schenkelfedern 8 zu verschieben. Das Isolierstoffgehäuse 4 und das Betätigungsteil 11 bestehen aus Kunststoff.
Weiter zeigt Fig.1, dass das Klemmsystem geschlossen ist. D.h., dass Betätigungsteil 11 im Isolierstoffgehäuse 4 verschließt mit seinem Drückerteil 20 die Öffnung 17 in der Frontfläche 19. In dieser Position des Betätigungsteiles11 drücken die Klemmschenkel 44 der Schenkelfelder 8 gegen die elektrischen Leiter 13 , die wiederum an den Kontakteinsätzen 5, die aus gebogenen Laschen 22, die als Widerlager 23 dienen, und aus Bandmaterial 5 gebildet sind, anliegen. Die beiden Widerlager 23 sind voneinander beabstandet und bilden einen Zwischenraum 24. In dem Zwischenraum 24 befindet sich ein Führungselement 25 des Betätigungsteiles 11. Die Kontakteinsätze 5, die Federkraftelemente 7 und der Buchsenkontakt 9 stellen eine vormontierte Einheit dar.

Des weiteren sind die seitlichen, in Längsrichtung des Isolierstoffgehäuses 4 angeordneten Durchgriffsöffnungen 15, 16 zum Durchgriff eines Werkzeuges 18 ersichtlich. Zum Öffnen des Klemmsystems, bzw. zum Betätigen des Betätigungsteiles 11, besteht die Möglichkeit, das Werkzeug 18 in eine der Durchgriffsöffnungen 15, 16 oder in die Nut 21 einzuführen. Näheres zum Öffnen des Klemmsystems siehe Fig.3.
Unterhalb der Durchgriffsöffnungen 15, 16 befindet sich die zweite Gehäusehälfte 43, die mit bekannten Verrastungen oder Schwalbenschwanzführungen mit der oberen Gehäusehälfte zu einem festen Block zusammen gefügt ist. Die zweite Gehäusehälfte 43 dient zur Aufnahme des Buchsenkontaktes 9 und kann durch die strukturierte Außenform in Grundleisten ( nicht dargestellt) eingesteckt werden. Der Buchsenkontakt 9 stellt die elektrische Verbindung zu den Stiftkontakten 10 in der Leiterplatte 3 sicher. Auf der in der Fig. 1 dargestellten Leiterplatte 3 sind abgewinkelte Stiftkontakte 10 angeordnet., auf welche die Anschlussklemme aufgesteckt wird. Diese Steckverbindung zwischen dem Steckverbinder 2 und der Leiterplatte 3 wird als horizontale Verbindung bezeichnet. Bei der horizontalen Verbindung verlaufen die elektrischen Leiter 13 des Steckverbinders parallel zur Oberfläche der Leiterplatte 3.

Fig.2 zeigt das erfindungsgemäße Betätigungsteil 11 für das Klemmsystem eines Steckverbinders 2 gemäß Figur 1 und Figur 3.
Das Betätigungsteil 11 wird aus einer im wesentlichen rechteckigen flachen Form gebildet, an dessen Fläche 26 zwei Drückerteile 20,27 und ein Führungselement 25 angeordnet sind. Das erste Drückerteil 20 ist am oberen Rand 28 des Betätigungsteils 11 angeordnet und bildet den Verschluss 29 in der Betätigungsteilöffnung 17 der Frontfläche 18 des Isolierstoffgehäuses 4. Zur Einführung der elektrischen Leiter 3 in die Klemmstellen 14, siehe Fig. 1, enthält das am Betätigungsteil 11 angeordnete obere Drückerteil 20 zwei Durchlasskanäle 12. Die Durchlasskanäle sind symmetrisch zur Mittelachse 32 des Drückerteils 20 angeordnet und mittig zwischen den beiden Durchlasskanälen 12 befindet sich, zum Ansetzen eines Werkzeuges 18, eine Nut 21.
Des weiteren ist das am Betätigungsteil 11 angeordnete obere Drückerteil 20 im Prinzip mit zwei schiefen Ebenen 30, die sich an den Querseiten 31 des Drückerteils 20 befinden, ausgestattet.
Die normalerweise Spitzen Enden der beiden schiefen Ebenen 30 verlaufen in einem Radius 33 aus, der es den Klemmschenkeln 44 der Schenkelfedern 8 ermöglicht, optimal zu gleiten. Die Radien 33 der schiefen Ebenen 30 weisen richtungsmäßig nach Innen zur Mittelachse 32 des Betätigungsteiles 11 hin. Die Kontur des Drückerteils 20 entspricht somit einer Keilform. Unterhalb des oberen Drückerteils 20 schließt sich nahtlos und symmetrisch ein Führungselement 25, welches mittig zur Mittelachse 32 des Betätigungsteils 11 angeordnet ist und an der Fläche 26 anliegt, an. Das Führungselement 25 gleitet bei der axialen Verschiebung des Betätigungsteils 11, mit seinen längs Seitenflächen 39 an der Rückseite des Widerlagers 23 des Kontakteinsatzes 5 entlang und begrenzt mit seinem freien Ende 40 den Verschiebeweg des Betätigungsteils 11 innerhalb des Isolierstoffgehäuses 4.
Am unteren Rand 34 des Betätigungsteils 11 ist ein zweites Drückerteil 27 angeordnet. Dieses untere Drückerteil 27 wird im wesentlichen aus zwei Stegen 35, die vom seitlichen Außenrand 36 beginnend, zur Mitte des Betätigungsteils 11 hin, ansteigend verlaufen, gebildet. Die beiden Stege 35 sind durch einen Radius 37 im Scheitelpunkt 45 miteinander verbunden. Jeder Steg 35 bildet eine schiefe Ebene 38, auf dessen Fläche 41 das Werkzeug 18 gleitet.

Fig.3 zeigt den erfindungsgemäßen Steckverbinder 2 aus der Fig.1 mit geöffnetem Klemmsystem, welches beispielsweise durch eine der seitlichen Durchgriffsöffnungen 15, 16 betätigt werden kann. Das Klemmsystem besteht, aus dem im Inneren des Isolierstoffgehäuses 4 beweglich angeordneten Betätigungsteils 11 und den Kontakteinsatz 5 mit angeschlossenen Federkraftelementen 7. Nach dem Einschieben des Werkzeuges 18 durch eine der Durchgriffsöffnungen 15, 16 gleitet das Werkzeug 18 auf der schiefen Ebene 38 des Steges 35 des unteren Drückerteils 27 entlang und verschiebt das Betätigungsteil 11 axial, bis dieses seine Endposition 42 erreicht hat. Die Endposition 42 des Verschiebeweges zum Öffnen des Klemmsystems wird einerseits durch den Anschlag des Führungselements 25 und andererseits durch das untere Drückerteil 27, welches in der unteren Gehäusehälfte 43 des Isolierstoffgehäuses 4 zum Anliegen kommt, bestimmt. Die Endposition des Verschiebeweges des Betätigungsteils 11, zum Klemmen der elektrischen Leiter 13, wird durch den Scheitelpunkt 45 der sich im Radius 37 der beiden schiefen Ebenen 38 des unteren Drückerteils 27 befindet und des Kontakteinsatzes 5 bestimmt. Ist die Endposition 42 des Betätigungsteils 11, zur Entnahme der elektrischen Leiter 13 erreicht, also befindet sich das Klemmsystem im geöffneten Zustand, haben die beiden schiefen Ebenen 30 des oberen Drückerteils 20 die beiden Klemmschenkel 44 der Schenkelfedern 8 von den elektrischen Leitern 13 abgehoben, sodass die elektrischen Leiter 13 jetzt einfach und schnell entnommen werden können. Zur Betätigung des Klemmsystems bzw. des Betätigungsteils 11 kann das Werkzeug 18 in den Durchgriffsöffnungen 15, 16 auch hebelartig eingesetzt werden.

### Bezugszeichenliste

- 1: Anschlussklemme
- 2: Steckverbinder
- 3: Leiterplatte
- 4: Isolierstoffgehäuse
- 5: Kontakteinsatz
- 6: Bandmaterial
- 7: Federkraftelement
- 8: Schenkelfeder
- 9: Buchsenkontakt
- 10: Stiftkontakt
- 11: Betätigungsteil
- 12: Durchlasskanal
- 13: Elektrischer Leiter
- 14: Klemmstellen
- 15: Öffnung ( seitlich)
- 16: Öffnung ( seitlich)
- 17: Öffnung ( Frontfläche)
- 18: Werkzeug
- 19: Frontfläche
- 20: Drückerteil ( oberes)
- 21: Nut
- 22: Lasche
- 23: Widerlager
- 24: Zwischenraum
- 25: Führungselement
- 26: Fläche
- 27: Drückerteil (oberes)
- 28: Oberer Rand
- 29: Verschluss
- 30: Schiefe Ebene
- 31: Querseite
- 32: Mittelachse
- 33: Radius
- 34: unterer Rand
- 35: Stege
- 36: seitlicher Aussenrand
- 37: Radius
- 38: schiefe Ebene
- 39: längs Seitenflächen
- 40: freies Ende
- 41: Gleitfläche
- 42: Endposition
- 43: Gehäusehälfte (untere)
- 44: Klemmschenkel
- 45: Scheitelpunkt

## Patentansprüche

1. Anschlussklemme (1), insbesondere Steckverbinder (2) zum elektrischen Kontaktieren und zum Anbringen an einer Leiterplatte (3) für wenigstens einen elektrischen Leiter (13)
- mit einem anreihbaren oder in Blockbauweise angeordneten Isolierstoffgehäuse (4),
- mit mindestens einem Kontakteinsatz (5) geformt aus flachem Bandmaterial(6), wobei das Bandmaterial (6) mit mindestens einem Federkraftelement (7) in Gestalt einer Schenkelfeder ( 8) verbunden ist,
- mit einem Buchsenkontakt (9) zum Aufstecken der Anschlussklemme (1) auf einen Stiftkontakt (10) einer Leiterplatte (3) oder eines elektrischen Gerätes,
- mit einem Betätigungsteil (11) zum Öffnen der Klemmstellen (14), welches mindestens einen Durchlasskanal (12) für die Durchführung eines elektrischen Leiters (13) aufweist,
**dadurch gekennzeichnet, dass** das Betätigungsteil (11) zur axialen Verschiebung im Isolierstoffgehäuse (4) an mehreren orthogonal zueinander angeordneten Stellen mit einem Werkzeug (18) zugänglich ist, so dass die Betätigungkraft senkrecht zur Leiterplatte wirken kann.

2. Anschlussklemme nach Anspruch 1, **dadurch gekennzeichnet,**
**dass** das Isolierstoffgehäuse (4) mehrere Öffnungen ( 15,16,17) enthält

3. Anschlussklemme nach Anspruch 2, **dadurch gekennzeichnet,**
**dass** mindestens eine Öffnung (15, 16) eine Durchgriffsöffnung ist, die zum Durchgriff für ein Werkzeug (18) geeignet ist.

4. Anschlussklemme nach einem der Ansprüche 2 - 3, **dadurch gekennzeichnet,**
**dass** eine Öffnung (17) im Isolierstoffgehäuse (4) eine Betätigungsteilöffnung ist, die durch das Betätigungsteil (11) verschlossen wird.

5. Anschlussklemme nach Anspruch 4, **dadurch gekennzeichnet,**
**dass** der Verschluss (29) der Betätigungsteilöffnung (17) durch ein am Betätigungsteil (11) angeordnetes erstes Drückerteil (20) gebildet wird.

6. Anschlussklemme nach Anspruch 5, **dadurch gekennzeichnet,**
**dass** das Betätigungsteil (11) aus einer im wesentlichen rechteckigen flachen Form gebildet wird, an dessen einer Fläche (26) das erste Drückerteil (20), sowie ein zweites Drückerteil (27) und ein Führungselement (25) angeordnet sind.

7. Anschlussklemme nach einem der Ansprüche 5 - 6, **dadurch gekennzeichnet,**
**dass** das erste Drückerteil (20) zwei Durchlasskanäle (12) enthält.

8. Anschlussklemme nach Anspruch 7, **dadurch gekennzeichnet,**
**dass** die Durchlasskanäle (12) symmetrisch zu einer Mittelachse (32) angeordnet sind.

9. Anschlussklemme nach einem der Ansprüche 7 - 8, **dadurch gekennzeichnet,**
**dass** mittig zwischen den Durchlasskanälen (12) eine Nut (21) im ersten Drückerteil (20) angeordnet ist.

10. Anschlussklemme nach einem der Ansprüche 5 - 9, **dadurch gekennzeichnet,**
**dass** am ersten Drückerteil (20) zwei schiefe Ebenen (30) ausgebildet sind, die sich an Querseiten (31) des ersten Drückerteils (20) befinden.

11. Anschlussklemme nach einem der Ansprüche 5 - 10, **dadurch gekennzeichnet,**
**dass** das erste Drückerteil (20) als Keilform ausgebildet ist.

12. Anschlussklemme nach Anspruch 8, **dadurch gekennzeichnet,**
**dass** um die Mittelachse (32) des Betätigungsteils (11) ein Führungselement (25) symmetrisch angeordnet ist.

13. Anschlussklemine nach einem der Ansprüche 8, 12, **dadurch gekennzeichnet,**
**dass** das Führungselement (25) einen axialen Verschiebeweg des Betätigungsteils (11) begrenzt.

14. Anschlussklemme nach einem der Ansprüche 5 - 13, **dadurch gekennzeichnet,**
**dass** das Drückerteil (27) aus zwei Stegen (35), die über einen Radius (37) miteinander verbunden sind, gebildet wird.

15. Anschlussklemme nach Anspruch 14, **dadurch gekennzeichnet,**
**dass** die beiden Stege (35) zwei schiefe Ebenen (38) bilden.

16. Anschlussklemme nach Anspruch 15, **dadurch gekennzeichnet,**
**dass** die schiefen Ebenen (38) von einem Außenrand (36) zur Mittelachse (32) hinansteigend verlaufen.

17. Anschlussklemme nach einem der Ansprüche 15 - 16, **dadurch gekennzeichnet, dass** die schiefen Ebenen (38) eine Gleitfläche für das Werkzeug (18) bilden.

## Claims

1. Connecting terminal (1), in particular a plug-type connector (2) for electrical contacting and for arrangement on a printed circuit board (3) for at least one electrical conductor (13)
- having an insulation housing (4) which is stackable or arranged in block construction,
- having at least one contact insert (5) formed from flat tape material (6), wherein the tape material (6) is connected with at least one spring force element (7) in the form of a torsion spring (8),
- having a bushing contact (9) for placing of the connecting terminal (1) on a pin contact (10) of a printed circuit board (3) or an electrical device,
- having an actuating part (11) for opening the terminal points (14) which comprises at least one through channel (12) for passing through an electrical conductor (13),
**characterised in that** the actuating part (11) is accessible with a tool (18) for axial displacement in the insulation housing (4) at a plurality of points arranged orthogonally to each other, so that the actuating force can act perpendicular to the printed circuit board.

2. Connecting terminal according to claim 1,
**characterised in that**
the insulation housing (4) contains a plurality of openings (15, 16, 17).

3. Connecting terminal according to claim 2,
**characterised in that**
at least one opening (15, 16) is a through access opening which is suitable for through access for a tool (18).

4. Connecting terminal according to one of the claims 2 - 3,
**characterised in that**
an opening (17) in the insulation housing (4) is an actuating part opening which is closed through the actuating part (11).

5. Connecting terminal according to claim 4,
**characterised in that**
the closure (29) of the actuating part opening (4) is formed by a first pusher part (20) arranged on the actuating part (11).

6. Connecting terminal according to claim 5,
**characterised in that**
the actuating part (11) is formed from an essentially rectangular flat form, on one surface (26) of which the first pusher part (20) and a second pusher part (27) and a guide element (25) are arranged.

7. Connecting terminal according to one of the claims 5 - 6,
**characterised in that**
the first pusher part (20) contains two through channels (12).

8. Connecting terminal according to claim 7,
**characterised in that**
the through channels (12) are arranged symmetrically to a middle axis (32).

9. Connecting terminal according to one of the claims 7 - 8,
**characterised in that**
centrally between the through channels (12) a groove (21) is arranged in the first pusher part (20).

10. Connecting terminal according to one of the claims 5 - 9,
**characterised in that**
on the first pusher part (20) two oblique planes (30) are formed which are located on transverse sides (31) of the first pusher part (20).

11. Connecting terminal according to one of the claims 5 - 10,
**characterised in that**
the first pusher part (20) is in a wedge form.

12. Connecting terminal according to claim 8,
**characterised in that**
a guide element (25) is symmetrically arranged around the middle axis (32) of the actuating part (11).

13. Connecting terminal according to one of the claims 8, 12,
**characterised in that**
the guide element (25) defines an axial displacement path of the actuating part (11).

14. Connecting terminal according to one of the claims 5 - 13,
**characterised in that**
the pusher part (27) is formed by two webs (35) which are connected to each other via a radius (37).

15. Connecting terminal according to claim 14,
**characterised in that**
the two webs (35) form oblique planes (38).

16. Connecting terminal according to claim 15,
**characterised in that**
the oblique planes (38) extend in a climbing manner from an outer edge (36) towards the middle axis (32).

17. Connecting terminal according to one of the claims 15 - 16,
**characterised in that**
the oblique planes (38) form a sliding surface for the tool (18).

## Revendications

1. Borne de raccord (1), en particulier connecteur mâle-femelle (2) pour l'établissement du contact électrique et le raccordement à une carte de circuits imprimés (3) pour au moins un conducteur électrique (13),
- avec au moins un boîtier en matière isolante (4), qui peuvent être montés en rangée ou disposés en blocs,
- avec au moins un insert de contact (5), qui est formé d'une bande de matière plane (6), ladite matière plane (6) étant reliée à au moins un élément élastique (7), réalisé sous la forme d'un ressort à branches (8),
- avec un contact femelle (9) pour enficher la borne de raccord (1) sur un contact mâle (10) d'une carte de circuits imprimés (3) ou d'un appareil électrique,
- avec un organe d'actionnement (11) pour ouvrir les points de serrage (14), lequel organe présente au moins un canal de passage (12) pour l'introduction d'un conducteur électrique (13),
**caractérisée en ce que** l'organe d'actionnement (11), pour le déplacement axial dans le boîtier en matière isolante (4), est accessible à plusieurs endroits, disposés orthogonalement les uns par rapport aux autres, au moyen d'un outil (18), de sorte que la force d'actionnement puisse agir perpendiculairement par rapport à la carte de circuits imprimés.

2. Borne de raccord selon la revendication 1,
**caractérisée en ce que** le boîtier en matière isolante (4) comprend plusieurs ouvertures (15, 16, 17).

3. Borne de raccord selon la revendication 2,
**caractérisée en ce qu'**une ouverture (15, 16) au moins est une ouverture de passage, qui convient à l'introduction d'un outil (18).

4. Borne de raccord selon l'une des revendications 2 - 3,
**caractérisée en ce qu'**une ouverture (17) du boîtier en matière isolante (4) est une ouverture d'actionnement, qui est fermée par l'organe d'actionnement (11).

5. Borne de raccord selon la revendication 4,
**caractérisée en ce que** la fermeture (29) de l'ouverture (17) pour l'élément d'actionnement est formée par un premier poussoir (20), qui est disposé sur l'organe d'actionnement (11).

6. Borne de raccord selon la revendication 5,
**caractérisée en ce que** l'organe d'actionnement (11) consiste en une pièce plane, de forme essentiellement rectangulaire, sur une surface (26) de laquelle sont disposés le premier poussoir (20) ainsi qu'un deuxième poussoir (27) et un élément de guidage (25).

7. Borne de raccord selon l'une des revendications 5 - 6,
**caractérisée en ce que** premier poussoir (20) comprend deux canaux de passage (12).

8. Borne de raccord selon la revendication 7,
**caractérisée en ce que** les canaux de passage (12) sont disposés symétriquement par rapport à un axe médian (32).

9. Borne de raccord selon l'une des revendications 7- 8,
**caractérisée en ce que**, centralement, entre les canaux de passage (12), une rainure (21) est pratiquée dans le premier poussoir (20).

10. Borne de raccord selon l'une des revendications 5 -9,
**caractérisée en ce que**, sur le premier poussoir (20), sont formés deux plans obliques (30), qui sont situés sur des côtés transversaux (31) du premier poussoir (20).

11. Borne de raccord selon l'une des revendications 5 à 10,
**caractérisée en ce que** le premier poussoir (20) est réalisé en tant que pièce cunéiforme.

12. Borne de raccord selon la revendication 8,
**caractérisée en ce qu'**un élément de guidage (25) est disposé symétriquement autour de l'axe médian (32) de l'organe d'actionnement (11).

13. Borne de raccord selon l'une des revendications 8, 12,
**caractérisée en ce que** l'élément de guidage (25) limite un parcours de déplacement axial de l'organe d'actionnement (11).

14. Borne de raccord selon l'une des revendications 5 à 13,
**caractérisée en ce que** le poussoir (27) est formé par deux pattes (35), qui sont reliées ensemble par l'intermédiaire d'un rayon (37).

15. Borne de raccord selon la revendication 14,
**caractérisée en ce que** les deux pattes (35) forment deux plans obliques (38).

16. Borne de raccord selon la revendication 15,
**caractérisée en ce que** les plans obliques (38) s'étendent, en pente ascendante, d'un bord extérieur (36) vers l'axe médian (32).

17. Borne de raccord selon l'une des revendications 15 - 16,
**caractérisée en ce que** les plans obliques (38) forment une surface de glissement pour l'outil (18).
